# EUROPÄISCHE PATENTSCHRIFT

(11) **EP 0 252 954 B1**
(45) Veröffentlichungstag und Bekanntmachung des Hinweises auf die Patenterteilung: **31.05.1989**
(21) Anmeldenummer: 87900639.3
(22) Anmeldetag: 09.01.1987
(51) Int. Cl.: B05B 5/02

(54) **ELEKTROSTATISCHE PULVERSPRÜHVORRICHTUNG MIT TRIBOELEKTRISCHER PULVERAUFLADUNG**
ELECTROSTATIC DEVICE FOR POWDER SPRAYING WITH TRIBOELECTRIC POWDER CHARGING
DISPOSITIF ELECTROSTATIQUE DE PULVERISATION A CHARGEMENT TRIBO-ELECTRIQUE DE LA POUDRE

(30) Priorität: 14.01.1986 DE 3600808
(43) Veröffentlichungstag der Anmeldung: 20.01.1988
(73) Patentinhaber: ESB ELEKTROSTATISCHE SPRÜH- UND BESCHICHTUNGSANLAGEN G.F. VÖHRINGER GMBH, D-88709 Meersburg (DE)
(72) Erfinder: VÖHRINGER, Gerhard, Friedrich, D-7778 Markdorf (DE); PFEIFER, Kurt, D-7777 Salem-Beuren (DE)
(74) Vertreter: Braito, Herbert
(86) Internationale Anmeldenummer: DE8700004
(87) Internationale Veröffentlichungsnummer: WO8704088

(56) Entgegenhaltungen:
- EP-A- 0 163 118
- EP-A- 0 212 122
- DE-A- 2 203 351
- DE-U- 8 516 746

## Beschreibung

Die Erfindung betrifft eine elektrostatische Pulversprühhvorrichtung mit triboelektrischer Pulveraufladung mittels eines einen Förderkanal für das Sprühpulver umschließenden Pulverrohres und wenigstens eines zum Erhöhen der Durchströmungsgeschwindigkeit im Strömungskanal angeordnet en Verdrängungskörpers, wobei das Pulverrohr auf seiner Außenseite geerdet ist und wenigstens auf seiner Innenseite einen triboelektrischen Werkstoff aufweist der in der reibungselektrischen Spannungsreihe mit Abstand vom Werkstoff der zu versprühenden Pulverpartikel eingeordnet ist.

Eine derartige Vorrichtung ist aus DE-B-2 203 351 bekannt. Bei dieser Vorrichtung wird kein elektrisches Feld zwischen Düse aun Werkstück benötigt.

Eine vergleichbare Pulversprühvorrichtung ist bekannt durch die DE-A-2 938 806, wonach die Aufladung des Pulvers in einem rohrförmigen Düsenkörper bewerkstelligt wird, dessen Strömungskanal durch einen Leitkörper verengt ist, um die Geschwindigkeit zu erhöhen und dabei einen Strömungswirbel zu erzeugen. Zudem ist die Außenseite der Düse geerdet oder an Hochspannung gelegt, um die entgegengesetzten Ladungen von Teilchen bei einem Kontakt an der mit triboelektrischem Werkstoff ausgekleideten Wandung der Düse beziehungsweise am Verdrändungskörper zu trennen. Auf diese Weise soll die Aufladung der Teilchen verbessert werden, aber zur Führung der aufgeladenen Teilchen zum Werkstoff wird ein gesondertes elektrisches Feld zwischen der Düse und dem Werkstück eingesetzt. Da jedoch das elektrostatische Feld zu Spitzen, Kanten und anderen Vorsprüngen des Werkstückes verläuft, bilden sich am Werkstück neutrale Zonen. Das Beschichtungspulver kann daher nur in unzureichendem Umfang in Ecken und Ritzen des Werkstückes eindringen. Die Beschichtung wird daher ungleichmäßig, was ein wesentlicher Grund dafür ist, daß sich frühzeitig Oberflächenschäden wie Rostflecken oder dergleichen am beschichteten Werkstück einstellen.

Die Erfindung geht aus von der eingangs definierten elektrostatischen Pulversprühvorrichtung und verfolgt die Aufgabe, diese Vorrichtung auf möglichst einfache Weise so zu gestalten, daß der Niederschlag des Beschichtungspulvers auch an kompliziert gestalteten Werkstücken vergleichmäßigt und der Niederschlagswirkungsgrad erhöht wird.

Zur Lösung dieser Aufgabe dient erfindungsgemäß eine Nachladevorrichtung für die triboelektrisch aufgeladenen Pulverpartikel mit der gleichen bei der Reibungsaufladung übernommenen Polarität.

Auf diese Weise laßt sich die Ladespannung der Pulverpartikel soweit erhöhen, daß diese Teilchen ihren Weg zum Werkstück ohne ein außen zwischen Sprühvorrichtung und Werkstück errichtetes elektrostatisches Führungsfeld und weitgehend unabhängig von anderen Richtkräften wie Gasdruck-Strömungskräften und dergleichen finden. Dadurch können die Pulverpartikel bis auf den Grund auch komplizierter Vertiefungen am Werkstück eindringen, die Beschichtung auf der ganzen Oberfläche vergleichmäßigen und den Schutz gegen Beschädigung oder Zerstörung von außen verbessern.

Es ist daher wesentlich, daß die Reibungsaufladung durch Wahl der geeigneten triboelektrischen Stoffe und des Sprühpulvers sowie durch die Führung des Pulverstromes zu den gerätfesten Wandungen möglichst intensiv bzw. mit der notwendigen Strömungsgeschwindigkeit betrieben und dafür Sorge getragen wird, daß die sich geräteseitig bildende Aufladung abgeleitet wird.

Die Nachladung sollte vornehmlich durch aus einer elektrischen Hochspannungsleitung gespeiste Elektroden wie radial nach innen ragende Drahtelektroden betrieben werden. Es kann jedoch angebracht sein, kurz vor Austritt des Pulvers aus der Düse eine weitere Nachladung vorzunehmen, die unter Umständen wieder triboelektrisch erfolgen kann.

Besondere Bedeutung kommt ferner der Ausbildung und Anordnung von mehrfach vorgesehenen Verdrängungskörpern zu, die im Strömungskanal, aber auch in einem vorgeschalteten Förderkanal, schließlich kurz vor Düsenaustritt, vorgesehen sein können.

Weitere Merkmale und Vorteile der Erfindung sind in den Unteransprüchen festgehalten und in der folgenden Beschreibung von

Ausführungsbeispielen der Erfindung näher erläutert. Es zeigen
Fig. 1 einen Teil-Längsschnitt durch eine im übrigen schematisch dargestellte elektrostatische Pulversprühvorrichtung gemäß der Erfindung,
Fig. 2 einen Querschnitt nach der Linie II -II in Fig.1,
Fig. 3 eine teilweise geschnittene Seitenansicht einer erfindungsgemäß ausgebildeten Pulversprühpistole,
Fig. 4 eine erste Abwandlung dieser Pistole teilweise im Längsschnitt und
Fig. 5 eine Weiterbildung der Ausführung Fig. 4.

Tragender Teil der in den Fig. 1 und 2 dargestellten Vorrichtung ist ein Pulverrohr (1), dem vom Zuführende (2) her gemäß Pfeil (J) ein Strom-Fördergas mit einer Vielzahl in diesem gleichmäßig verteilter Pulverpartikel zugeführt wird, die gemäß Fig. 1 als positive Ladungsträger (4) dargestellt sind und das Pulverrohr (1) an dessen Auslaßende (5) wieder verlassen, um insbesondere mittels elektrostatischer Ladungskräfte zu einem Werkstück geführt zu werden, das an Erdpotential liegt.

In die Außenfläche (6) des Pulverrohres ist als Teil einer Gegenelektrode ein geerdeter Ableitungskörper (7) in Form einer zylindrischen Buchse eingelassen, die mit der Außenfläche (6) des Pulverrohres bündig abschließt. Dieser Ableitungskörper (7) steht durch eine Leitung (8) mit einem Erdanschluß (9) in Verbindung.

Während der Ableitungskörper (7) zweckmäßigerweise aus gut leitendem Metall wie Kupfer oder Messing besteht, wird das Pulverrohr (1) zweckmäßigerweise durch einen Isolator, insbesondere einen isolierenden Kunststoff gebildet. Bevorzugt wird Polytetrafluoräthylen (PTFE). Ein besonderer Vorteil dieses Werkstoffes liegt in dem großen Unterschied zwischen seiner Elektrizitätskonstanten und denen der meistverwendeten Beschichtungspulver, insbesondere Epoxidharz. Die einzelnen Pulverpartikel kommen beim Durchlauf durch den vom Pulverrohr (1) gebildeten Strömungskanal (14) mehrmals mit dessen Innenfläche (11) in Berührung, wobei an den zunächst neutralen Teilchen eine Ladungsteilung eintritt. Die negativen Ladungsträger (10) haften an der Innenfläche (11) des Pulverrohres, während die positiven Ladungsträger (4) mit den Pulverteilchen weiterwandern.

Zur Verstärkung des positiven Ladungszustandes der Pulverpartikel dient eine hier dicht an Auslaßende (5) angeordnete Nachladevorrichtung (12) mit zum Beispiel zwei als Drahtelektroden ausgebildeten Nachladeelektroden (13), die etwa radial in den durch die Innenfläche (11) begrenzten Förderkanal vorragen und durch einen hochohmigen Schutzwiderstand (15) an eine Hochspannungszuführung (17) angeschlossen sind.

Verstärkt wird die Reibungsaufladung durch zwei Verdrängungskörper (21) und (22), die ebenso wie das Pulverrohr (1) aus PTFE bestehen und mit leichtem Druck an der Innenseite (11) des Pulverrohres anliegen.

Beide Verdrängungskörper haben jeweils einen im Querschnitt quadratischen Kern (23), der außen kreuzförmig angeordnete Leitrippen (24) trägt, die unter gleicher Umfangsteilung parallel zur Rohrachse (16) verlaufen und zu den Enden der Verdrängungskörper mit keilförmigen Schrägen (25) versehen sind. Die Ränder (28) der Leitrippen (24) können auch auf der Zuströmseite (Pfeil 3) schneidenförmig angeschärft sein.

Beide Verdrängungskörper (21, 22) sind gemäß der Darstellung in Fig. 2 um 45° zueinander verdreht. Jeder Verdrängungskörper mindert den freiem Strömungsquerschnitt im Strömungskanal (14) auf weniger als die Hälfte der verfügbaren Querschnittsfläche. Zudem können die Pulverkörner nicht linear durchströmen, sondern werden in Umfangsrichtung abgelenkt und dadurch verwirbelt, was zusätzliche Kontakte mit den Begrenzungsflächen der Verdrängungskörper und des Pulverrohres (1) bringt. Dies erfolgt zudem bei etwa verdoppelter Geschwindigkeit, was die Wirkung der Reibungsaufladung erheblich steigert.

Um dabei die Aufladewirkung an den Begrenzungsflächen der Verdrängungskörper etwa gleich zu halten wie an der Innenfläche (11) des Pulverrohres, sitzt in einer axialen Höhlung des Kernes (23) des Verdrängungskörpers (21) ein zylindrischer Metallstab (26), der mit dem jeweiligen Verdrängungskörper, dem Pulverrohr (1) und dessen Erdungskörper (7) durch einen radial hindurchgeführten Stift (27) verbunden ist. Dieser Stift dient dabei sowohl der Erdung des Verdrängungskörpers als auch dessen Lagesicherung. Er dient ferner zur Bildung einer Gegenelektrode, welche den Erdungskörper (7) und den Metallstab (26) einschließt.

Im Betrieb wird das in seinem Fördergas möglichst gleichmäßig verteilte Beschichtungspulver in Richtung des Pfeiles (3) am Zuführende (2) in das Pulverrohr (1) eingeblasen. Durch die Kontakte mit der Innenfläche (11) und den Verdrängungskörpern (21) und (22) geben immer mehr Ladungsteilchen nach einem Teilungsvorgang ihren negativen Ladungsträger (10) an das Pulverrohr (1) und den Metallkörper (26) ab. Das Pulver wird dadurch triboelektrisch positiv aufgeladen.

Diese Aufladung wird zum Auslaßende (5) hin durch die Nachladevorrichtung (12) verstärkt. Dabei bildet sich zwischen den Nachladeelektroden (13) und der durch die Teile (7, 26, 27) gebildeten Gegenelektrode ein elektrostatisches Feld aus, das entsprechend den eingezeichneten Feldlinien (18) einen Ladungsausgleich mit den negativen Ladungsträgern (10) bewirkt und gleichzeitig noch die bereits positiv geladenen Ladungsträger (4) auf ein höheres Ladungspotential bringt. Das Bestreben der positiv geladenen Ladungsträger (4) die negativen Ladungsträger (10) auszugleichen führt dazu, daß sich das gesamte elektrostatische Feld in den Strömungskanal (10) hineinbewegt. Dadurch wird der Austritt des Feldes aus der Düsenöffnung (31) und damit die Bildung elektrisch neutraler Zonen (Faradaysche Käfige) am Werkstück verhindert. Durch die verbesserte Aufladung des Beschichtungspulvers können höhere Pulverdurchsätze gefahren werden. Da sich das künstliche Hochspannungsfeld entgegen der Zuführrichtung des Pulvers weit in den Innenraum (14) des Pulverrohres (1) hinein erstreckt, läßt sich das bisher verwendete außenliegende Hochspannungsfeld zwischen Elektrode und Sprühteil vermeiden. Da sich auch am Werkstück keine neutralen Zonen ausbilden können, wird eine vollständige Beschichtung auch im Bereich tiefliegender Ecken und Innenkanten ermöglicht

Die an der Hochspannungszuführung (17) liegende Betriebsspannung kann den individuellen Betriebsverhältnissen entsprechend angepaßt, beispielsweise also auf die verwendeten Werkstoffe des Pulverrohres (1). des Beschichtungspulvers und auch die Art und Anzahl der eingesetzten Verdrängungskörper abgestellt sein. Sie läßt sich ebenso nach Betriebsdaten, etwa dem Abstand zum Werkstück, dem Prozentsatz des niedergeschlagenen Pulvers auch nach der Stromstärke selbsttätig einregeln.

Nach Fig. 3 ist das Pulverrohr (1) in der durch die DE-A-2 559 472 bekannten Weise in den Schaft (40) einer Sprühpistole (50) innerhalb eines Schaftrohres (58) eingebaut, das drehfest zwischen einem Kopfstück (52) und einem Fußstück (47) an der Vorderseite des Pistolengehäuses (51) gehalten ist.

An der Vorderseite des Kopfstückes (52) ist innen mittels einer Düsenhülse (69) eine rohrförmige Düsenbuchse (62) gehalten, in welcher der Strömungskanal (14) von einem rückseitigen Zylinderabschnitt (30) zu einer ringförmigen Düsenöffnung (31) erweitert ist. Dabei fügt sich ein Innenbund (32) des Kopfstückes (52) glattflächig zwischen Pulverrohr und Sprühdüse in die Wandung des Strömungskanals (14) ein. Im vorderen Ende der Düsenbuchse (62) ist in dieser durch sich axial erstreckende Radialstege (65) ein Düsenstab (39) gehalten, der längseinstellbar einen Prallkörper (67) trägt.

Die Nachladeelektroden (13) sitzen hier mit Abstand von der Düsenöffnung (31) im rückseitigen Ende der Düsenbuchse (62). Sie sind in der durch die zuvor erwähnte DE-A-2 559 472 bekannten Weise über einen hochohmigen Schutzwiderstand (75) an die Hochspannungszuführung (17) angeschlossen, die in Form eines Hochspannungskabels am unteren Ende des Pistolengriffes (33) nach außen geführt ist.

Parallel zur Führung dieses Hochspannungskabels ist im Pistolengriff (33) ein Förderkanal (34) vorgesehen, der ebenso wie das Pulverrohr (1) selbst an einen krümmerartigen Formkörper (35) im Pistolengehäuse (51) angeschlossen ist. In den Umlenkbereich (36) mündet dabei in der rückseitigen Verlängerung des Pulverrohres (1) eine Injektordüse (37), der Druckluft durch einen Schlauch (38) zugeführt wird.

Dadurch entsteht im Umlenkbereich (36) ein Unterdruck, durch den das Pulver im Förderkanal (34) hochgesaugt und im Druckstrahl der Düse (37) mit der Förderluft nochmals durchgemischt wird.

Die Wandung des Förderkanals (34) besteht in der Regel aus dem gleichen IsolierWerkstoff wie die Teile (1, 21 und 22), so daß hier schon die Reibungsaufladung des Pulverseinsetzt. Daher ist auch dort ein Verdrängungskörper (19) angebracht, der im wesentlichen die gleichen Wirkungen entfaltet wie die Verdrängungskörper (21 und 22).

Abweichend von der vorbeschriebenen Ausführung sitzt nach Fig. 4 ein Prallkörper (671) mit seiner zentrischen Bohrung (72) auf dem vorderen Ende einer rohrförmigen Düsenstange (661), die nach hinten aus dem Pistolengehäuse (51) herausgeführt und an eine Druckgas-Zuführleitung (73) angeschlossen ist. Diese Düsenstange kann in Richtung des Doppelpfeiles (74) verschoben und damit der Abstand des Prallkörpers (671) von der Düsenöffnung (31) verändert werden. Während die weitgehend axial ausgestoßenen Pulverpartikel an der Vorderseite (77) des Prallkörpers auftreffen und schräg radial nach außen abgelenkt werden, wird die Druckluft aus der Bohrung (72) an der Rückseite (78) des Prallkörpers durch eine Düseneinrichtung (79) ebenfalls radial abgelenkt und nimmt an der Ringkante (80) die auf die Vorderseite (77) auftreffende Strömung mit, um ein Anhaften von Pulverpartikeln auf der Rückseite des Prallkörpers zu verhindern.

Nach Fig. 5 ist die Düsenbuchse (621) glatt zylindrisch und gegenüber der vorbeschriebenen Ausführung verkürzt. Sie wird im Kopfstück (52) durch eine dieses Kopfstück übergreifende Düsenhülse (691) gehalten, auf der wiederum eine Düsenkappe (70) sitzt.

Der zwischen den vorerwähnten Teilen gebildete Innenraum (71) erweitert sich vom Strömungskanal (14) über eine erste an den Stirnflächen der Düsenbuchse (621) und der Düsenhülse angeformte Kegelstumpffläche (41) zu einem zylindrischen Mittelraum (42) und verengt sich bis zur ringförmigen Düsenöffnung (311) entlang einer Kegelstumpffläche (43). In dem zylindrischen Mittelraum (42) des Innenraumes (71) sitzt undrehbar ein Führungskörper (44), der den Düsenstab (662) mit dem Prallkörper (67) trägt.

Der Führungskörper (44) ist an seiner Umfangsseite mit schraubenförmig angeordneten bzw. ausgebildeten Leitelementen (45) versehen, die als Nuten oder als Rippen ausgebildet sein können, so daß in jedem Fall schraubenförmige enge Kanäle entstehen, durch welche die Pulverströmung hindurchgeführt wird, wobei das Pulver zusätzlich mit dem Führungskörper (44) und der Wandung der Düsenkappe (70) in Verbindung gebracht wird. Der Führungskörper wird zweckmäßigerweise ebenso wie die Düsenkappe (70) aus triboelektrischem Werkstoff wie PTFE hergestellt, um eine weitere Nachlademöglichkeit zu eröffnen. Zum Einleiten in die Schraubenkanäle dient dabei ein stirnseitig am Führungskörper (44) angebrachter kegelartiger Leiteinsatz (46).

Während bei den Ausführungen der Fig. 1 bis 4 zunächst ausschließlich durch Reibungskontakte aufgeladen und dann durch eine von außen angesetzte Nachladevorrichtung (12) die Pulverspannung gesteigert wird, ist hier ein dritter Aufladevorgang durch triboelektrische Nachladung vorgesehen. Auf diese Weise kann zwar der durch die Fremdaufladung erzielte Ladezustand kaum noch wesentlich erhöht werden. Es wird aber sichergestellt, daß der Ladungszustand bis zum Austritt aus der Düsenöffnung (311) während des Vorganges der Verwirbelung der austretenden Strömung erhalten bleibt. Das so ohne ein von außen angelegtes elektrostatisches Leitfeld durch elektrostatische Kräfte zum Werkstück geführte Beschichtungspulver kann daher wesentlich leichter in elektrisch neutrale Zonen des Werkstückes eindringen und dadurch den Beaufschlagungs-Wirkungsgrad verbessern. Neben den elektrischen Vorteilen hat der Führungskörper (44) die Aufgabe, die hohe lineare Strömungsgeschwindigkeit in einen rotierenden Pulveraustritt umzuwandeln. Durch diesen Vorgang wird eine bessere Pulververteilung bei reduzierter Austrittsgeschwindigkeit erreicht, was zusätzlich zur Erhöhung des Beschichtungswirkungsgrades führt.

Liegen die Werkstoffe in der reibungselektrischen Reihe entgegengesetzt zum obigen Beispiel, daß also die Ladungsträger am Pulverrohr positiv und an den Pulverteilchen negativ sind, so muß auch an den Nachladeelektroden (13) eine negative Spannung angelegt werden.

## Patentansprüche

1. Elektrostatische Pulversprühvorrichtung mit triboelektrischer Pulveraufladung mittels eines einen Förderkanal (14) für das Sprühpulver umschließenden Pulverrohres (1) und wenigstens eines zum Erhöhen der Durchströmgeschwindigkeit im Strömungskanal angeordneten Verdrängungskörpers (21, 22), wobei das Pulverrohr (1) auf seiner Außenseite (6) geerdet ist und wenigstens auf seiner Innenseite (11) einen triboelektrischen Werkstoff aufweist, der in der reibungselektrischen Spannungsreihe mit Abstand vom Werkstoff der zu versprühenden Pulverpartikel eingeordnet ist, gekennzeichnet durch eine Nachladevorrichtung (12) für die triboelektrisch aufgeladenen Pulverpartikel mit der gleichen bei der Reibungsaufladung übernommenen Polarität.

2. Vorrichtung nach Anspruch 1, dadurch gekennzeichnet, daß der triboelektrische Werkstoff durch einen isolierenden Kunststoff, insbesondere Polytetrafluoräthylen gebildet ist.

3. Vorrichtung nach Anspruch 1 oder 2, dadurch gekennzeichnet, daß der Verdrängungskörper (21, 22) wenigstens außen mit vorzugsweise dem gleichen triboelektrischen Werkstoff wie das Pulverrohr (1) innen versehen ist.

4. Vorrichtung nach Anspruch 3, dadurch gekennzeichnet, daß Pulverrohr (1) und Verdrängungskörper (21, 22) jeweils vorwiegend einstückig aus triboelektrischem Werkstoff gebildet sind.

5. Vorrichtung nach einem der Ansprüche 1 bis 4, gekennzeichnet durch eine zur weiteren Steigerung der Durchflußgeschwindigkeit dienende Zuführeinrichtung (37, 38) für Beschleunigungsluft.

6. Vorrichtung nach Anspruch 1, dadurch gekennzeichnet, daß der Erdungsanschluß des Pulverrohres einen auf dessen Außenseite angebrachten, insbesondere rohrförmigen geerdeten Ableitungskörper (7) aus elektrisch gut leitendem Werkstoff aufweist.

7. Vorrichtung nach einem der Ansprüche 1 bis 6, dadurch gekennzeichnet, daß die Nachladevorrichtung (12) innerhalb des Pulverrohres (1) angeordnete Nachladeelektroden (13) aufweist.

8. Vorrichtung nach Anspruch 7, dadurch gekennzeichnet, daß die Nachladeelektroden (13) durch Drahtelektroden gebildet sind, die insbesondere aus der Wandung des Pulverrohres (1) radial nach innen ragen.

9. Vorrichtung nach Anspruch 7 oder 8 dadurch gekennzeichnet, daß die Nachladeelektroden (13) mit Abstand vom Auslaßende (5) des Pulverrohres (1) angebracht sind und ihnen eine insbesondere geerdete Gegenelektrode (7, 26, 27) zugeordnet ist.

10. Vorrichtung nach Anspruch 7, 8 oder 9, dadurch gekennzeichnet, daß die Nachladeelektroden (13) über einen hochohmigen Schutzwiderstand (15) an eine Hochspannungszuführung (17) angeschlossen sind.

11. Vorrichtung nach einem der Ansprüche 1 bis 10, dadurch gekennzeichnet, daß wenigstens ein Verdrängungskörper (21, 22) mehrere zueinander geneigte, axial im Pulverrohr (1) angeordnete Leitrippen (24) aufweist.

12. Vorrichtung nach Anspruch 11, dadurch gekennzeichnet, daß mehrere in Strömungsrichtung hintereinander angeordnete Verdrängungskörper (21, 22) um die Achse (16) des Pulverrohres (1) gegeneinander verdreht angeordnet sind.

13. Vorrichtung nach Anspruch 11 oder 12, dadurch gekennzeichnet, daß wenigstens ein Verdrängungskörper (21, 22) zu mindest einem Ende hin verjüngt ist, wobei insbesondere die Leitrippen (24) keilförmig auslaufen.

14. Vorrichtung nach einem der Ansprüche 1 bis 13, dadurch gekennzeichnet, daß wenigstens ein Verdrängungskörper (21, 22) unter Leitungskontakt an der Innenfläche (11) des Pulverrohres (1) drehfest gehalten ist.

15. Vorrichtung nach Anspruch 6 und gegebenenfalls einem der Ansprüche 11 bis 14, gekennzeichnet durch eine insbesondere als Drehsicherung dienende metallische Verbindung (27) zwischen einem geerdeten Ableitungskörper des Pulverrohres (1) und einem vorzugsweise metallischem Anschlußteil (26) eines Verdrängungskörpers (21, 22).

16. Vorrichtung nach einem der Ansprüche 1 bis 15 mit einem vor dem Auslaßende (5) des Pulverrohres (1) angeordneten Prallkörper (671), der auf einem durch das Pulverrohr (1) hindurchgeführten Stab sitzt, dadurch gekennzeichnet, daß der Stab als Hohlstab (661) ausgebildet ist und eine Luftzuführung zum Belüften des Prallkörpers (671) aufweist.

17. Vorrichtung nach einem der Ansprüche 7 bis 10, dadurch gekennzeichnet, daß das Pulverrohr (1) zwischen den Nachladeelektroden (13) und dem Auslaßende (5) erweitert ist (30, 31).

18. Vorrichtung nach Anspruch 17, dadurch gekennzeichnet, daß in der Erweiterung des Strömungskanals (14, 31, 32), ein Führungskörper (44) mit zur Umfangsrichtung angestellten Leitflächen (45) eingesetzt ist.

19. Vorrichtung nach Anspruch 18, dadurch gekennzeichnet, daß das Auslaßende (5) des Pulverrohres (1) aus der Erweiterung (71, 42) heraus wieder verengt ist (43).

20. Vorrichtung nach Anspruch 18, dadurch gekennzeichnet, daß der Führungskörper (44) aus Tetrafluoräthylen besteht.

21. Vorrichtung nach Anspruch 20, dadurch gekennzeichnet, daß der Führungskörper (44) als Prallkörperaufnahme ausgebildet ist.

22. Vorrichtung nach Anspruch 20, dadurch gekennzeichnet, daß der Führungskörper (44) zur stirnseitigen Belüftung des Prallkörpers (67) eingerichtet ist.

## Claims

1. Electrostatic device for powder spraying with triboelectric powder charging by means of a powder pipe (1), which surrounds a feed duct (14) for the spray powder, and by means of at least one displacement element (21, 22), which is disposed in the flow duct to increase the flow rate, the powder pipe (1) being earthed on its outer surface (6) and having, at least on its inner surface (11), a triboelectric material which is in electrostatic series at a distance from the material of the powder particles to be sprayed, characterised by a subsequent charging device (12) for the triboelectrically charged powder particles, having the same polarity which is acquired during frictional charging.

2. Device according to claim 1, characterised in that the triboelectric material is formed by an insulating plastics material, are especially polytetrafluoroethylene.

3. Device according to claim 1 or 2, characterised in that the displacement element (21, 22) is provided, at least externally, with preferably the same triboelectric material as the powder pipe (1) has internally.

4. Device according to claim 3, characterised in that powder pipe (1) and displacement element (21, 22) are each formed predominantly integrally from triboelectric material.

5. Device according to one of claims 1 to 4, characterised by a supply means (37, 38) for supplying acceleration air, which supply means serves to increase the flow rate further.

6. Device according to claim 1, characterised in that the earth terminal of the powder pipe has an earthed shunt element (7) formed from a material which is a good electrical conductor, said shunt element being mounted on the outer surface of the powder pipe and being more especially tubular.

7. Device according to one of claims 1 to 6, characterised in that the subsequent charging device (12) has boosting electrodes (13) disposed within the powder pipe (1).

8. Device according to claim 7, characterised in that the boosting electrodes (13) are formed by wire electrodes which, more especially, protrude radially inwardly from the wall of the powder pipe (1

9. Device according to claim 7 or 8, characterised in that the boosting electrodes (13) are mounted at a distance from the outlet end (5) of the powder pipe (1), and they have associated therewith a counter-electrode (7, 26, 27), which is, more especially, earthed.

10. Device according to claim 7, 8 or 9, characterised in that the boosting electrodes (13) are connected to a high-voltage supply (17) via a high-ohmic protective resistance (15).

11. Device according to one of claims 1 to 10, characterised in that at least one displacement element (21, 22) has a plurality of guide ribs (24) which are inclined relative to one another and are axially disposed in the powder pipe (1).

12. Device according to claim 11, characterised in that a plurality of displacement elements (21, 22), which are disposed one behind the other in the direction of flow, are disposed so as to be rotatable about the axis (16) of the powder pipe (1 relative to one another.

13. Device according to claim 11 or 12, characterised in that at least one displacement element (21, 22) tapers towards at least one end, the guide ribs (24) extending more especially in a wedge-shaped manner.

14. Device according to one of claims 1 to 13, characterised in that at least one displacement element (21, 22) is retained in a non-rotatable manner on the inner surface (11) of the powder pipe (1) in conductive contact.

15. Device according to claim 6 and possibly one of claims 11 to 14, characterised by a metallic connection (27) between an earthed shunt element of the powder pipe (1) and a connector (26), which is preferably metallic, of a displacement element (21, 22), said metallic connection serving more especially to prevent rotation.

16. Device according to one of claims 1 to 15, having a baffle member (671), which is disposed upstream of the outlet end (5) of the powder pipe (1) and is situated on a rod which extends through the powder pipe (1), characterised in that the rod is in the form of a hollow rod (661) and has an air supply for supplying air to the baffle member (671).

17. Device according to one of claims 7 to 10, characterised in that the powder pipe (1) has a widened portion (30, 31) between the boosting electrodes (13) and the outlet end (5).

18. Device according to claim 17, characterised in that a guide member (44) is inserted in the widened portion of the flow duct (14, 31, 32) and is provided with guide faces (45) directed towards the circumferential direction.

19. Device according to claim 18, characterised in that the outlet end (5) of the powder pipe (1) narrows again (43) from the widened portion (71, 42).

20. Device according to claim 18, characterised in that the guide member (44) is made of tetrafluoroethylene.

21. Device according to claim 20, characterised in that the guide member (44) is in the form of a holder for the baffle member.

22. Device according to claim 20, characterised in that the guide member (44) is installed to supply air to the end face of the baffle member (67).

## Revendications

1. Dispositif électrostatique de projection de poudre à chargement tribo-électrique de la poudre au moyen d'un tube à poudre (1), entourant un canal (14) d'amenée de poudre, et d'au moins un élément d'obstruction (21, 22) disposé dans le canal pour augmenter la vitesse d'écoulement, le tube à poudre (1) étant mis à la terre sur sa face extérieure (6) et comportant au moins sur sa face intérieure (11) une matière tribo-électrique qui, dans la gamme des tensions électriques résultant du frottement, se trouve loin du matériau des particules de poudre à projeter, caractérisé par un dispositif de reéharge (12) des particules de poudre chargées tribo- électriquement, pour les recharger avec la même polarité que la charge créée par frottement.

2. Dispositif selon la revendication 1, caractérisé en ce que la matière tribo-électrique est formée par une matière synthétique isolante, notamment le polytétrafluoréthylène.

3. Dispositif selon la revendication 1 ou 2, caractérisé en ce que l'élément d'obstruction (21, 22) comporte au moins extérieurement une matière tribo-électrique qui est de préférence la même que celle de la face intérieure du tube à poudre (1).

4. Dispositif selon la revendication 3, caractérisé en ce que le tube à poudre (1) et l'élément d'obstruction (21, 22) sont réalisés chacun essentiellement en une pièce de matière tribo-électrique.

5. Dispositif selon l'une des revendications 1 à 4, caractérisé par un dispositif (37, 38) d'amenée d'air d'accélération, pour produire une augmentation supplémentaire de la vitesse d'écoulement.

6. Dispositif selon la revendication 1, caractérisé en ce que la mise à terre du tube à poudre comporte un élément de branchement (7) en matériau bon conducteur de l'électricité, cet élément étant mis à terre et disposé sur la face extérieure du tube, de préférence sous une forme tubulaire.

7. Dispositif selon l'une des revendications 1 à 6, caractérisé en ce que le dispositif de recharge (12) comporte des électrodes de recharge (13) disposées à l'intérieur du tube à poudre (1).

8. Dispositif selon la revendication 7, caractérisé en ce que les électrodes de recharge (13) sont formées par des électrodes à fil qui sont proéminentes radialement vers l'intérieur, notamment sur la paroi du tube à poudre (1).

9. Dispositif selon la revendication 7 ou 8, caractérisé en ce que les électrodes de recharge (13) sont disposées à distance de l'extrémité de sortie (5) du tube à poudre (1) et sont associées à une contre-électrode (7, 26, 27), notamment mise à la terre.

10. Dispositif selon la revendication 7, 8 ou 9, caractérisé en ce que les électrodes de recharge (13) sont raccordées à une alimentation à haute tension (17) à travers une résistance de protection (15) à résistance élevée.

11. Dispositif selon l'une des revendications 1 à 10, caractérisé en ce qu'au moins un élément d'obstruction (21, 22) comporte plusieurs ailettes de guidage (24) formant un angle entre elles et disposées axialement dans le tube à poudre (1).

12. Dispositif selon la revendication 11, caractérisé en ce que plusieurs éléments d'obstruction (21, 22) placés l'un derrière l'autre dans la direction d'écoulement sont disposés dans des positons mutuelles décalées angulairement par rotation autour de l'axe (16) du tube à poudre (1).

13. Dispositif selon la revendication 11 ou 12, caractérisé en ce qu'au moins un élément d'obstruction (21, 22) est effilé à au moins une extrémité, d'où, en particulier, les ailettes de guidage (24) partent en forme de coin.

14. Dispositif selon la revendication 1 à 13, caractérisé en ce qu'au moins un élément d'obstruction (21,22) est maintenu contre une rotation par contact conducteur contre la face intérieure (11) du tube à poudre (1).

5. Dispositif selon la revendication 6 et le cas échéant selon l'une des revendicaitons 11 à 14, caractérisé par une connexion métallique (27) entre un élément de branchement mis à terre du tube à poudre (1) et une pièce de raccordement (26) de préférence métallique d'un élément d'obstruction (21, 22), cette connexion servant notamment de verrouillage contre une rotation.

16. Dispositif selon l'une des revendications 1 à 15, comportant un élément déviateur (671) disposé devant l'extrémité de sortie (5) du tube à poudre (1), et monté sur une barre traversant le tube à poudre (1), caractérisé en ce que ladite barre est une barre creuse (661) et comporte une amenée d'air pour ventiler l'élément déviateur (671).

17. Dispositif selon l'une des revendications 7 à 10, caractérisé en ce que le tube à poudre (1) est élargi (30, 31) entre les électrodes de recharge (13) et l'extrémité de sortie (5).

18. Dispositif selon la revendication 17, caractérisé en ce qu'un élément de guidage (44), pourvu de surfaces de guidage (45) ayant une composante circonférentielle, est inséré dans l'élargissement du canal d'écoulement (14, 31, 32).

19. Dispositif selon la revendication 18, caractérisé en ce que l'extrémité de sortie (5) du tube à poudre (1) est rétrécie (43) en direction de la sortie à partir de l'élargissement (71,42).

20. Dispositif selon la revendication 18, caractérisé en ce que l'élément de guidage (44) est en tétrafluoruréthylène.

21. Dispositif selon la revendication 20, caractérisé en ce que l'élément de guidage (44) est agencé pour porter l'élément déviateur.

22. Dispositif selon la revendication 20, caractérisé en ce que l'élément de guidage (44) est agencé pour assurer la ventilation frontale de l'élément déviateur (67).
